# EUROPÄISCHE PATENTSCHRIFT

(11) **EP 2 181 264 B1**
(45) Veröffentlichungstag und Bekanntmachung des Hinweises auf die Patenterteilung: **18.04.2018**
(21) Anmeldenummer: 08801683.7
(22) Anmeldetag: 25.08.2008
(51) Int. Cl.: F04D 13/06, F04D 29/66, F04D 29/42

(54) **KREISELMOTORPUMPE**
ROTARY PUMP
POMPE MOTORISÉE CENTRIFUGE

(30) Priorität: 28.08.2007 DE 102007040461
(43) Veröffentlichungstag der Anmeldung: 05.05.2010
(73) Patentinhaber: WILO SE, 44263 Dortmund (DE)
(72) Erfinder: STRELOW, Günter, 44801 Bochum (DE); EICHMANN, Andreas, 44149 Dortmund (DE)
(74) Vertreter: Cohausz Hannig Borkowski Wißgott
(86) Internationale Anmeldenummer: PCT/EP2008/006951
(87) Internationale Veröffentlichungsnummer: WO 2009/030391

(56) Entgegenhaltungen:
- EP-A- 0 566 089
- DE-A1- 3 419 831
- US-A- 2 312 848
- US-A- 5 494 418

## Beschreibung

Die Erfindung betrifft eine Kreiselmotorpumpe insbesondere in Nassläuferbauart, deren Elektromotorenrotor mit seiner Welle das Pumpenlaufrad antreibt und vom Motorenstator umgeben ist, wobei der Motorenstator und das Pumpenlaufrad vom Pumpen- und Motorgehäuse unter Bildung eines Zwischenraumes umgeben sind, und dass im Zwischenraum mindestens ein schwingungsdämpfendes Element angeordnet ist, das den Motorenstator im Pumpen- und Motorgehäuse lagert

Um Luft- und Körperschallemissionen an einer Kreiselmotorpumpe zu reduzieren ist es bekannt, schwingungsdämpfende Maßnahmen an einzelnen Komponenten vorzunehmen wie an den Lagern oder am Spaltkopf. Es hat sich gezeigt, dass diese Maßnahmen insbesondere bei kleinen Pumpen entweder nicht ausreichen oder aber technisch sehr aufwendig sind. Besonders schwierig sind die bekannten schwingungsdämpfenden Maßnahmen bei Kleinpumpen durchführbar.

Aus der US 2 312 848, die dem Oberbegriff des Anspruchs 1 entspricht, ist es bei einer Kreiselpumpe bekannt, schwingungsdämpfende Elemente als Lagerung im Raum zwischen dem Motorenstator und dem äußeren Gehäuse anzuordnen.

Aufgabe der Erfindung ist es bei einer Kreiselmotorpumpe der eingangs genannten Art auf konstruktiv einfache Weise, Luft- und Körperschallemissionen mit hoher Wirkung zu reduzieren und dies insbesondere bei Pumpen mit kleinen Außenabmessungen. Ferner ist es Aufgabe der Erfindung, auf einfache Weise elektrische Verbindungen zum Elektromotor zu schaffen.

Diese Aufgabe wird erfindungsgemäß dadurch gelöst, dass der Zwischenraum von einer elastischen Formmasse als schwingungsdämpfendes Element teilweise oder vollständig ausgefüllt ist.

Eine solche Lösung stellt eine vollständige Entkopplung von Motor mit Laufrad und dem äußeren Pumpen- und Motorgehäuse dar, wodurch Luft- und Körperschallemissionen wesentlich verringert werden. Auf Dämpfungsmaßnahmen an einzelnen Komponenten kann damit verzichtet werden, da das gesamte Aggregat vom System entkoppelt ist. Bei gleich bleibender Präzision der Bauteile können die Schallemissionen reduziert werden und/oder bei gleicher Schallemission kann die Anforderung an die Präzision der Bauteile verringert werden. Dies kann dann auch bedeuten, dass andere ggf. kostengünstigere Motortechnologien verwendet werden können. Ferner besteht der erhebliche Vorteil, dass Veränderungen in den Dämpfungseigenschaften in Abhängigkeit vom Systemdruck nicht entstehen, da keine Kräfte resultierend aus dem Systemdruck auf die Dämpfungselemente wirken können.

Vorteilhafte Ausgestaltungen der Erfindungen sind in den Unteransprüchen aufgeführt. Die erfindungsgemäßen Lösungen lassen besonders einfache Konstruktionen bei hoher Dämpfungswirkung zu, wobei solche Konstruktionen sich besonders bei klein bauenden Pumpen vorteilhaft auswirken.

Ausführungsbeispiele der Erfindung sind in den Zeichnungen dargestellt und werden im Folgenden näher beschrieben. Es zeigen:
- Fig. 1: ein erstes Ausführungsbeispiel mit einer elastischen Formmasse zwischen Motorenstator und Motorgehäuse,
- Fig. 2: ein zweites Ausführungsbeispiel ähnlich Figur 1 mit einem das Pumpenlaufrad umgebenden Spiralgehäuse, das vom äußeren Pumpengehäuse entkoppelt ist,
- Fig. 3: ein drittes Ausführungsbeispiel als Rohrpumpe, wobei die innere Baugruppe von der Förderflüssigkeit umflossen ist,
- Fig, 4: ein viertes Ausführungsbeispiel ähnlich Figur 3, wobei das Pumpenlaufrad von keinem inneren Spiralgehäuse umgeben ist.

In den vier dargestellten Ausführungsbeispielen handelt es sich jeweils um Kreiselmotorpumpen in Nassläuferbauart. Hierbei bildet der Motorenstator 17 einen zylindrischen Innenraum 15, 18, der von der Förderflüssigkeit durchflossen ist und in dem mit einer Motorenwelle 21 ein Rotor 7 drehbar (Lager 8) gelagert ist. Hierbei weist der Stator 17 den Raum 15, 18 umgebende Wicklungen 6 auf, die von einem Duroplast oder Thermoplast ummantelt sind, so dass der Elektromotor mit seiner Ummantelung 11 eine Einheit bildet, aus der die Motorenwelle 21 in den Pumpenraum hinein austritt, um dort das Pumpenlaufrad 5 zu tragen.

Zu beiden Seiten der Ummantelung 11 ist der Motorenstator 17 von einem Motorinnengehäuse 19 umfasst. Dieses Gehäuse 19 kann aber fehlen und durch die Ummantelung 11 ersetzt sein. Bei allen Ausführungsbeispielen ist das Motorinnengehäuse 19 als Teil des Motorenstators 17 dargestellt.

Der Motorenstator 17 ist von einem äußeren Motorgehäuse 3 derart in einem Abstand umgeben, dass zwischen dem Stator 17 und dem Gehäuse 3 rundum ein Zwischenraum 22 besteht. Der Zwischenraum 22 ist von einer elastischen Formmasse 12 als schwingungsdämpfendes Element teilweise oder vollständig ausgefüllt, das den Stator 17 gegenüber dem Motorgehäuse 3 entkoppeln und damit dafür sorgt, dass vom Stator bzw. Rotor erzeugte Schwingungen auf das Motorgehäuse 3 im Wesentlichen nicht übertragen werden.

Das schwingungsdämpfende Element kann von einem Gel gebildet sein. Hierbei kann das Gel Elemente bilden, die von einer Fassung und/oder von einer Eigenhaut umgeben sind.

An den Zwischenraum 22 schließt der Pumpeninnenraum 20 mit dem äußeren Pumpengehäuse 1 an, das vorzugsweise spiralförmig ausgeführt ist und eine axiale Ansaugöffnung 23 und eine Auslassöffnung 24 aufweist. Die durch den Pumpeninnenraum 20 strömende Flüssigkeit durchfließt auch den Zwischenraum 22 und umspült damit den Motorenstator 17, so dass dieser nicht nur über den Rotorraum 15 innenseitig sondern auch außenseitig gekühlt wird.

Das äußere Pumpengehäuse 1 ist mit dem äußeren Motorengehäuse 3 über Flansche 2 verbunden. Ferner ist das Motorenanschlusskabel 4 über eine Dichtung 16 durch die Wand des äußeren Motorengehäuses 3 nach außen geführt.

Der Zwischenraum 22 ist somit teilweise oder vollständig durch eine elastische Formmasse 12 ausgefüllt ist, die den Motorenstator 17 im äußeren Motorgehäuse 3 dämpfend lagert. Hierbei ist vorzugsweise dafür gesorgt, dass die elastische Formmasse 12 flüssigkeitsdurchlässig ist, damit ein Umspülen des Stators 17 erfolgt. Hierbei kann die Formmasse aus einem offenporigen Kunststoffschaum bestehen.

Das zweite Ausführungsbeispiel nach Fig. 2 unterscheidet sich von dem nach Fig. 1 dadurch, dass das Pumpenlaufrad 5 von einem Spiralgehäuse 13 umgeben ist, dass am Stator 17 insbesondere am Motorinnengehäuse 19 befestigt ist. Hierbei besteht zwischen dem Spiralgehäuse 13 und dem äußeren Pumpengehäuse 1 ein Zwischenraum 25, der das Spiralgehäuse 13 umgibt und mit dem Zwischenraum 22 verbunden ist. Im Zwischenraum 25 kann sich ein Schwingungsdämpfer 14 befinden, der als buchsenförmige Dichtung ausgebildet ist und die Einlassverbindung zwischen der Ansaugöffnung 23 und der Ansaugöffnung 23 im Motorinnengehäuse überbrückt. Die Auslassöffnung 24 im Spiralgehäuse 13 ist ohne eine solche Dichtung angeordnet, so dass aus dem Spiralgehäuse 13 austretende Flüssigkeit in die Zwischenräume 22 und 25 gelangt und damit das Spiralgehäuse 13 und den Stator 17 außenseitig umspült. Somit ist bei diesem Ausführungsbeispiel das gesamte innere Pumpenaggregat, d.h. Antrieb, Laufrad und Hydraulikteil von einem äußeren Gehäuse 1, 3 umschlossen und von diesem über elastische Elemente entkoppelt.

Das dritte Ausführungsbeispiel nach Fig. 3 unterscheidet sich von dem nach Fig. 2 dadurch, dass die Bauform einer Rohrpumpe gewählt wurde, wobei die Förderflüssigkeit in ihrer gesamten Menge den Zwischenraum 22 zu einer Auslassöffnung 24 durchströmt, die auf der anderen Seite der Motorenpumpe koaxial zur Ansaugöffnung 23 angeordnet ist. Hierbei ist das Pumpenlaufrad 5 von einem Spiralgehäuse 13 umgeben, so dass sowohl ein Zwischenraum 22 als auch ein Zwischenraum 25 besteht. Wiederum ist der Stator 17 durch Schwingungsdämpfer 10, 12b gelagert. Hierbei können die Schwingungsdämpfer 10 als Führung der Strömung dienen.

Das Ausführungsbeispiel nach Fig. 4 zeigt wiederum eine Rohrpumpe und unterscheidet sich von dem nach Fig. 3 nur dadurch, dass ein Spiralgehäuse 13 fehlt.

## Patentansprüche

1. Kreiselmotorpumpe in Nassläuferbauart, deren Elektromotorenrotor (7) mit seiner Welle (21) das Pumpenlaufrad (5) antreibt und vom Motorenstator (17) umgeben ist, wobei der Motorenstator (17) und das Pumpenlaufrad (5) vom Pumpen- und Motorgehäuse (1, 3) unter Bildung eines Zwischenraumes (22, 25) umgeben sind, und dass im Zwischenraum (22, 25) mindestens ein schwingungsdämpfendes Element (10, 12, 28) angeordnet ist, das den Motorenstator (17) im Pumpen- und Motorgehäuse (1, 3) lagert, **dadurch gekennzeichnet, dass** der Zwischenraum (22) von einer elastischen Formmasse (12) als schwingungsdämpfendes Element teilweise oder vollständig ausgefüllt ist.

2. Pumpe nach Anspruch 1,dadurch gekenntzeichnet, dass das schwingungsdämpfende Element von einem Gel gebildet ist.

3. Pumpe nach Anspruch 2, **dadurch gekennzeichnet, dass** das Gel Elemente (10) bildet, die von einer Fassung und/oder von einer Eigenhaut umgeben sind.

4. Pumpe nach einem der vorherigen Ansprüche, **dadurch gekennzeichnet, dass** die elastische Formmasse (12) flüssigkeitsdurchlässig oder - undurchlässig ist.

5. Pumpe nach einem der vorherigen Ansprüche, **dadurch gekennzeichnet, dass** der Zwischenraum (22, 25) vom Fördermedium gefüllt insbesondere durchflossen ist.

6. Pumpe nach einem der vorherigen Ansprüche, **dadurch gekennzeichnet, dass** der Motorenstator (17) von einer elektrisch isolierenden Vergussmasse (11) ummantelt ist, die den Zwischenraum (22) frei lässt.

7. Pumpe nach einem der vorherigen Ansprüche, **dadurch gekennzeichnet, dass** das Pumpenlaufrad (5) von einem Spiralgehäuse (13) umgeben ist, das unter Bildung des Zwischenraumes (25) vom äußeren Pumpengehäuse (1) umgeben ist.

8. Pumpe nach einem der vorherigen Ansprüche, **dadurch gekennzeichnet, dass** sie als Rohrpumpe ausgebildet ist, wobei das Pumpenlaufrad (5) das Fördermedium durch den Zwischenraum (22, 25) zum Auslass (24) fördert.

9. Pumpe nach einem der vorherigen Ansprüche, **dadurch gekennzeichnet, dass** der/die elektrische(n) Anschluss/Anschlüsse (4) durch das schwingungsdämpfende Element und durch das äußere Motorgehäuse (3) hindurch nach außen geführt sind.

## Claims

1. Centrifugal motor pump of wet rotor design, the electric motor rotor (7) of which drives the pump impeller (5) by way of its shaft (21) and is surrounded by the motor stator (17), the motor stator (17) and the pump impeller (5) being surrounded by the pump and motor housing (1, 3) with the formation of an intermediate space (22, 25), and at least one vibration-damping element (10, 12, 28) being arranged in the intermediate space (22, 25), which vibration-damping element (10, 12, 28) mounts the motor stator (17) in the pump and motor housing (1, 3), **characterized in that** the intermediate space (22) is filled partially or completely by an elastic moulding compound (12) as vibration-damping element.

2. Pump according to Claim 1, **characterized in that** the vibration-damping element is formed by a gel.

3. Pump according to Claim 2, **characterized in that** the gel forms elements (10) which are surrounded by a frame and/or by their own skin.

4. Pump according to one of the preceding claims, **characterized in that** the elastic moulding compound (12) is permeable or impermeable to liquids.

5. Pump according to one of the preceding claims, **characterized in that** the intermediate space (22, 25) is filled, in particular flowed through, by the pumping medium.

6. Pump according to one of the preceding claims, **characterized in that** the motor stator (17) is encapsulated by an electrically insulating casting compound (11) which leaves the intermediate space (22) free.

7. Pump according to one of the preceding claims, **characterized in that** the pump impeller (5) is surrounded by a spiral housing (13) which is surrounded by the outer pump housing (1) with the formation of the intermediate space (25).

8. Pump according to one of the preceding claims, **characterized in that** it is configured as a pipe pump, the pump impeller (5) delivering the pumping medium through the intermediate space (22, 25) to the outlet (24).

9. Pump according to one of the preceding claims, **characterized in that** the electric connector/connectors (4) is/are routed to the outside through the vibration-damping element and through the outer motor housing (3).

## Revendications

1. Pompe centrifuge motorisée de construction à rotor humide, dont le rotor de moteur électrique (7) entraîne la roue mobile de la pompe (5) avec son arbre (21) et est entouré par le stator du moteur (17), le stator du moteur (17) et la roue mobile de la pompe (5) étant entourés par le boîtier de pompe et de moteur (1, 3) en formant un espace intermédiaire (22, 25), et que dans l'espace intermédiaire (22, 25) est disposé au moins un élément amortissant les oscillations (10, 12, 28) qui supporte le stator du moteur (17) dans le boîtier de pompe et de moteur (1, 3), **caractérisée en ce que** l'espace intermédiaire (22) est partiellement ou complètement rempli par une masse de moulage élastique (12) en tant qu'élément amortissant les oscillations.

2. Pompe selon la revendication 1, **caractérisée en ce que** l'élément amortissant les oscillations est formé par un gel.

3. Pompe selon la revendication 2, **caractérisée en ce que** le gel forme des éléments (10) qui sont entourés par une monture et/ou par une peau inhérente.

4. Pompe selon l'une quelconque des revendications précédentes, **caractérisée en ce que** la masse de moulage élastique (12) est perméable ou imperméable aux liquides.

5. Pompe selon l'une quelconque des revendications précédentes, **caractérisée en ce que** l'espace intermédiaire (22, 25) est rempli, en particulier parcouru, par le fluide refoulé.

6. Pompe selon l'une quelconque des revendications précédentes, **caractérisée en ce que** le stator du moteur (17) est enveloppé par une masse de scellement électriquement isolante (11) qui laisse libre l'espace intermédiaire (22).

7. Pompe selon l'une quelconque des revendications précédentes, **caractérisée en ce que** la roue mobile de pompe (5) est entourée par un boîtier en spirale (13) qui est entouré par le boîtier de pompe extérieur (1) en formant l'espace intermédiaire (25).

8. Pompe selon l'une quelconque des revendications précédentes, **caractérisée en ce qu'**elle est réalisée sous forme de pompe tubulaire, la roue mobile de pompe (5) refoulant le fluide refoulé à travers l'espace intermédiaire (22, 25) vers la sortie (24).

9. Pompe selon l'une quelconque des revendications précédentes, **caractérisée en ce que** le ou les raccords électriques (4) sont guidés vers l'extérieur à travers l'élément amortissant les oscillations et à travers le boîtier de moteur extérieur (3).
